# EUROPÄISCHE PATENTSCHRIFT

(11) **EP 0 628 507 B1**
(45) Veröffentlichungstag und Bekanntmachung des Hinweises auf die Patenterteilung: **16.04.1997**
(21) Anmeldenummer: 94890095.6
(22) Anmeldetag: 07.06.1994
(51) Int. Cl.: B65H 54/553

(54) **Vorrichtung zur Aufnahme und zum Bewickeln einer Kabeltrommel**
Device for lifting a reel and for winding a cable on the reel
Dispositif pour soulever un tambour et pour enrouler un câble sur le tambour

(30) Priorität: 07.06.1993 AT 1105/93
(43) Veröffentlichungstag der Anmeldung: 14.12.1994
(73) Patentinhaber: ROSENDAHL MASCHINEN-GESELLSCHAFT m.b.H., A-2345 Brunn am Gebirge (AT)
(72) Erfinder: Moser, Walter, Ing., A-2484 Weigelsdorf (AT)
(74) Vertreter: Mende, Eberhard, Dipl.-Ing.

(56) Entgegenhaltungen:
- WO-A-90/15771
- WO-A-92/03367

## Beschreibung

Die Erfindung betrifft eine Vorrichtung zur Aufnahme und/oder zum Bewickeln einer Kabeltrommel, mit einem portalartigen, verfahrbaren Rahmen, an dem zwei mit Ein-greifelementen zur Aufnahme der Kabeltrommel versehene, über jeweils ein Hubwerk höhenverstellbare Tragarme gehalten sind.

Bei einer aus der WO 90/15771 bekannt gewordenen Vorrichtung dieser Art bilden Tragarm und Hubwerk eine Einheit, die am Rahmen mittels eines Federelementes abgestützt ist.

Hiedurch wird gleichzeitig eine flexible Bewegung des Tragarms in seiner axialen Richtung und einer Schwenkbewegung in einer Ebene senkrecht zur Spulenachse erreicht, jedoch muß hiezu die gesamte Masse der Tragarm/Hubwerk-Einheit gegen die Kraft der das gesamte System abstützenden Feder bewegt werden, was zufolge der großen Trägheit eines solchen Systems schwierig, und nur in groben Schritten möglich ist. Darüber hinaus erlaubt diese vorbekannte Einrichtung keine Feineinstellung zusätzlich zum eigentlichen Hubwerksantrieb.

Aufgabe der Erfindung ist es daher, eine Vorrichtung zu schaffen, welche die oben genannten Nachteile vermeidet, und ein einfaches Aufnehmen einer Trommel beliebigen Durchmessers rasch und ohne großen konstruktiven Aufwand ermöglicht. Ferner ist es Aufgabe der Erfindung, eine in ihrer Bewegbarkeit leichtgängige Vorrichtung zu schaffen, die eine große Schwenkbewegung der Tragarm/Hubwerk-Einheit erlaubt.

Die Erfindung löst diese Aufgabe bei einer Vorrichtung der eingangs genannten Art dadurch, daß jedes Hubwerk am Rahmen pendelnd angeordnet ist, wobei der Tragarm selbst an dem ihm zugeordneten Hubwerk mittels Federelementen in einer vorwählbaren Lage federnd aufgehängt ist. Hiedurch sind die Bewegungen des Tragarmes in Richtung seiner Längsachse (Federbewegung) und in der zur Spulenachse senkrechten Ebene (Pendelbewegung) unabhängig voneinander möglich. Dadurch, daß der Tragarm selbst federnd aufgehängt ist, sind für seine Bewegung nur mehr kleinere Massen zu bewegen, sodaß die Bewegung insgesamt leichtgängiger wird. Andererseits kann zufolge der pendelnden Aufhängung des Hubwerkes am Rahmen ohne weiteres eine große Schwenkbewegung des Hubwerkes erreicht werden.

In Weiterbildung der Erfindung wird zweckmäßig so vorgegangen, daß die Federelemente jeweils zweiteilig ausgebildet sind, welche Teile in entgegengesetzten Richtungen an dem Hubwerk angreifen. Hiedurch ist eine schwebende Aufhängung der Tragarme möglich, die es ermöglicht, die neutrale Lage dieser schwebenden Aufhängung nicht nur genau einzustellen, sondern auch zu überwachen, und gegebenenfalls - bedingt durch Ermüdungserscheinungen der Federelemente - nachzujustieren, dies alles unabhängig von den Maßnahmen zur Erreichung der Pendelbewegung.

Bei einer Vorrichtung, bei welcher das Hubwerk einen Hubwerksmotor, eine Hubwerksspindel und eine Hubwerksmutter umfaßt, können nach einer anderen Weiterbildung der Erfindung die den Tragarm tragenden Federelemente an der Hubwerksmutter und dem Tragarm fixiert sein.

Die Höhenverstellung erfolgt also derart, daß ein vom Hubwerk getriebener Spindelantrieb mit einer Hubwerksmutter zusammenwirkt und zufolge der Drehbewegung der Spindel eine Auf- bzw. Abwärtsbewegung der Tragarme bewirkt.

Nach einer anderen Ausbildung der Erfindung ist die Hubwerksmutter sowie der Tragarm von zwei die Federelemente aufnehmenden Bolzen in Pendelrichtung durchsetzt, wobei die maximale Federbewegung durch eine obere und eine untere Anschlagkante für die Bolzen in den Tragarmen begrenzt ist.

Dadurch wird vermieden, daß die Haltearme größere Bewegungen in ihrer Längsrichtung ausführen.

Vorteilhafterweise ist nach einer Weiterbildung der Erfindung auch eine Einrichtung zur Einstellung der Tragarme in einer Mittellage zwischen den Anschlagkanten vorgesehen.

Nach einer bevorzugten Ausführungsform der Erfindung weisen die Federelemente jeweils eine Haltefeder und eine Einstellfeder auf, die in entgegengesetzten Richtungen an den Bolzen angreifen.

Die Mittellage (neutrale Lage) kann vor Arbeitsbeginn händisch eingestellt werden, wobei die Federarme nach Absetzen der Trommel immer wieder in die Mittellage zurückkehren, wodurch auch ein Wechsel der Trommeldurchmesser ohne Probleme bewältigbar ist.

Um ein rechtzeitiges Abschalten der Bewegung der Tragarme in einer Längsrichtung zu gewährleisten, ist nach einer Weiterbildung der Erfindung eine Vorrichtung zur Überwachung der Mittellage zwischen oberer und unterer Anschlagkante vorgesehen.

Die Federkraft der Haltefedern liegt idealerweise über der Gewichtskraft des Tragarmes und der Pinolenwelle.

Die Vorrichtung zur Überwachung der Mittellage kann nach einer möglichen Weiterbildung der Erfindung ein in diesem Bereich angeordneter Näherungsschalter sein, der vorzugsweise mit einer Steuereinheit verbunden ist, welche bei Erreichen der Mittellage nach Absenken der Trommel das Hubwerk abstellt.

Nach einer anderen Variante der erfindungsgemäßen Vorrichtung kann die Vorrichtung zur Überwachung der Mittellage auch ein mit einem Endschalter für den Hubantrieb zusammenwirkendes Zeitrelais sein, wobei der Endschalter vorzugsweise im Bereich des Hubwerksmotors angeordnet ist.

Die Überwachung der Mittellage ist insbesondere bei Trommelwechsel wichtig. Erst wenn der Näherungsschalter die Mittellage kontrolliert und festgestellt hat, kann das Hubwerk abgestellt und die Vorrichtung geöffnet werden, um die Trommel zu entnehmen.

Bei Verwendung eines Zeitrelais fährt das Hubwerk nach dem Aufsetzen der Trommel bis zum unteren Anschlag und der Hubantrieb wird anschließend mit dem Lagerbolzen nach oben ausgehoben, worauf es automatisch angeschaltet wird. Das Zeitrelais steuert das Hubwerk anschließend derart, daß der Lagerbolzen wieder in seine ursprüngliche Lage gelangt und die Mittellage erreicht wird. Dies ist insbesondere deshalb möglich, da der mögliche maximale Weg der Bolzen zwischen den Anschlägen und die von der Spindel für das Hochfahren notwendige Zeit dem Relais bekannt ist.

Idealerweise sind die Anschlagkanten durch in den Haltearmen vorgesehene Längsschlitze gebildet, welche von den Bolzen durchsetzt sind.

Beim Anheben der Trommel zwischen jedem Tragarm und den in der Spindelmutter angeordneten Bolzen kommen diese Teile in Anlage.

Die Erfindung wird nun im folgenden an Ausführungsbeispielen unter Zuhilfenahme der angeschlossenen Zeichnungen näher beschrieben.

Es zeigen:
Fig.1 die erfindungsgemäße Vorrichtung mit angehobener Trommel;
Fig.2 einen Haltearm in verschieden weit ausgefahrenen Stellungen;
Fig.3 einen Haltearm mit der erfindungsgemäßen federnden Anordnung;
Fig.4a einen Ausschnitt in vergrößerter Darstellung aus Fig.3;
Fig.4b einen Querschnitt durch die Ansicht nach Fig.4a;
Fig.5 eine weitere Variante der erfindungsgemäßen Vorrichtung
Fig.6a eine detailliertere Darstellung der erfindungsgemäßen Vorrichtung; und
Fig.6b eine Seitenansicht der Ausbildung nach Fig.6a.

In einem Rahmen 1 sind zwei voneinander beabstandete Tragarme 2, 2' über eine Hubwerkspindel 5a bewegbar angeordnet. Der Antrieb erfolgt über den Hubwerksmotor 3, der die mit der Hubwerksmutter 5b verbundene Hubwerksspindel 5a antreibt. Durch die Rotation der Hubwerksspindel erfolgt eine Auf- bzw. Abwärtsbewegung des Tragarmes 2 bzw. 2' (Fig.1).

Fig.2 zeigt die Bewegung des Tragarmes 2 in drei unterschiedlichen Stellungen, wobei insbesondere auch die Bewegung der Hubwerksmutter 5b zusammen mit dem Tragarm ersichtlich ist.

Jeder Tragarm bildet mit einer eine Aufsteckhülse 14 zum Eingreifen in die entsprechende Öffnung der in Fig.1 strichliert dargestellten Trommel 15 tragenden Pinolenwelle 13 eine starre Einheit und ist demzufolge gegenüber den in diesem Bereich auf die Vorrichtung einwirkenden relativ großen Kräfte unempfindlich.

Fig.3 zeigt eine detaillierte Darstellung des Systems. Das Hubwerk ist im Bereich des Hubwerksmotors 3 am Rahmen 1 um den Lagerbolzen 4 pendelnd angeordnet. Der Tragarm 2 ist über die Haltefedern 7 federnd an durch die Hubwerksmutter 5b geführte Bolzen 6 aufgehängt.

Die Federkraft der Haltefedern 7 ist etwas größer als die Gewichtskraft des Tragarmes 2 und der Pinolenwelle zusammen, weshalb diese Kombination nach oben gezogen wird.

Wie im einzelnen Fig. 4a und Fig. 4b zeigen, sind durch die Hubwerksmutter 5b zu beiden Seiten der Hubwerksspindel zwei Bolzen 6 in Pendelrichtung gesteckt. Diese Bolzen 6 tragen Haltebleche 16,16', in welche die Haltefedern mit dem einen Ende eingehängt sind, wohingegen das andere Ende mit dem Tragarm 2 fest verbunden ist.

Die Bolzen 6 treten aus der Hubwerksmutter 5b durch Längsschlitze 10 des Tragarms 2, welche gleichzeitig eine Begrenzung für die Auf- Abwärtsbewegung und durch eine obere 21 und eine untere 22 Anschlagkante bilden.

Es sind weiters Einstellfedern 8, welche den Haltefedern 7 entgegenwirken und ebenfalls in den Halteblechen 16,16' eingehängt sind, vorgesehen, über welche die Mittellage in den Längsschlitzen 10 genau eingestellt werden kann, wobei zufolge der Systemanordnung beim Schließen eine Selbstführung eintritt.

Mit den Doppelmutter-Schrauben 23 kann die Einstellung der Tragarme 2 in der Mittellage zwischen den Anschlagkanten 21,22 vorgenommen werden.

Schräg eingerollte, unrunde oder auch beschädigte Trommeln können mit den angeschrägten Aufsteckhülsen 14 leicht aufgenommen werden.

Das Anheben einer Trommel in die Wickelposition erfolgt nun derart, daß das um den Lagerbolzen 4 pendelnde und an der Hubwerksmutter 5b federnd aufgehängte System über den Hubwerksmotor 3 soweit bewegt wird, daß die Bolzen 6 am oberen Anschlag der Längsschlitze 10 anliegen, in der höchsten Hubstellung erfolgt eine Fixierung insbesondere der Pendelbewegung über Gleitelemente 11 in einer entsprechenden Ausnehmung 24 im Rahmen 1.

Der Bolzenweg beträgt vorzugsweise 15 mm.

Beim Absenken der Trommel über die von den Spindelmuttern 5b angetriebenen Tragarme 2 fährt das Hubwerk nach Erreichen des Bodens durch die Trommel solange nach unten bis die Bolzen in den Längsschlitzen die eingestellte Mittellage wieder erreichen.

Diese Mittellage wird über einen am Tragarm angeordneten, auf die Mittellage zentrierten Näherungsschalter 9 festgestellt, der über eine nicht dargestellte Steuereinheit das Hubwerk automatisch abschaltet.

Dadurch stehen die beiden Tragarme wieder auf gleicher Höhe, sind aber weiters vorteilhafterweise schwebend aufgehängt und lassen eine Federbewegung nach oben und unten zu.

Nach dem Abschalten des Hubwerkes erfolgt ein automatisches Öffnen der Vorrichtung.

Die Überwachung der Mittellage ist insbesondere bei Trommelwechsel wichtig

Eine weitere Möglichkeit zur Überwachung der Mittellage ist in Fig.5 dargestellt.

Anstelle des Näherungsschalters 9 wird in dieser Variante über einen im Bereich des Pendellagers 4 angeordneten Endschalter 12, der mit einem Zeitrelais zusammenwirkt, die Mittellage überwacht und fixiert.

Beim Absenken der Trommel fährt das Hubwerk nach Bodenkontakt der Trommel solange nach unten, bis die Bolzen 6 an den Unterkanten 22 der Längsschlitze 10 anliegen. Der Hubantrieb 3 wird mit den Lagerbolzen 4 nach oben angehoben, wobei die Lagerbolzen in den sie aufnehmenden Schlitzen nach oben wandern und der Endschalter das Hubwerk abschaltet.

Anschließend erfolgt - gesteuert vom Zeitrelais - wieder ein Absenken um den in die Mittellage führenden Weg, wobei die für das Zeitrelais wesentlichen Daten der Bolzenweg, welcher 15 mm beträgt, und die Zeit, welche die Spindel zum Ausheben des Lagerbolzens benötigte, sind.

Auf diese Art wird der Lagerbolzen 4 wieder in seine ursprüngliche Lage zurückversetzt und eine Mittellage in den Längsschlitzen 10 erreicht.

Durch das Erreichen der Mittellage sind auch unabhängig von ihrer vorangegangenen Stellung die beiden Tragarme auf gleicher Höhe und schwebend aufgehängt, wodurch sowohl die Pendel- als auch die Federbewegung wieder gegeben sind, wobei in diesem entlasteten Zustand die beim Anheben und Absenken gegebene Verbindung Tragarm-Hubspindel durch die federnde Aufhängung aufgehoben ist.

Ein Aufnehmen einer neuen Trommel kann nun vorgenommen werden.

Die Fig.6a,6b zeigen die Vorrichtung in einer detaillierteren Darstellung.

Ein T-förmiges Traggestell 20, 20' trägt den die Tragarme 2, 2' aufnehmenden Rahmen 1, 1'.

Die Verstellung der Portalbreite der Vorrichtung erfolgt über eine Spindel 19 und einen Fahrmotor 17.

Demgemäß werden beim Öffnen der Vorrichtung die Spindel 19 und der Motor 17 gegenläufig verfahren; diese Bewegungen können gleichzeitig oder aufeinanderfolgend vor sich gehen.

Um eine Einstellung für ein automatisches Wickeln vornehmen zu können, ist ein durch eine schräg gestellte Wippe geführtes Reibrad 18 vorgesehen, welches an die Trommel 15 angepreßt wird. Bei Erreichen der Trommel 15 wird die Wippe mit dem Reibrad 18 durch einen nicht dargestellten Luftzylinder an die Trommel 15 angedrückt.

## Patentansprüche

1. Vorrichtung zur Aufnahme und/oder zum Bewickeln einer Kabeltrommel, mit einem portalartigen, verfahrbaren Rahmen (1), an dem zwei mit Eingreifelementen (14) zur Aufnahme der Kabeltrommel (15) versehene, über jeweils ein Hubwerk höhenverstellbare Tragarme (2) gehalten sind, **dadurch gekennzeichnet,** daß jedes Hubwerk (3,5a,5b) am Rahmen (1) pendelnd (4) angeordnet ist, wobei der Tragarm (2) selbst an dem ihm zugeordneten Hubwerk (5b) mittels Federelemente (7,8) in einer vorwählbaren Lage federnd aufgehängt ist.

2. Vorrichtung nach Anspruch 1, **dadurch gekennzeichnet,** daß die Federelemente (7,8) jeweils zweiteilig ausgebildet sind, welche Teile (7,8) in entgegengesetzten Richtungen an dem Hubwerk (5b) angreifen.

3. Vorrichtung nach Anspruch 1 oder 2, bei welcher das Hubwerk einen Hubwerksmotor (3), eine Hubwerksspindel (5a), und eine Hubwerksmutter (5b) umfaßt, **dadurch gekennzeichnet,** daß die den Tragarm (2) tragenden Federelemente (7,8) an der Hubwerksmutter (5b) und am Tragarm (2) fixiert sind.

4. Vorrichtung nach Anspruch 3, **dadurch gekennzeichnet,** daß die Hubwerksmutter (5b) sowie der Tragarm (2) von die Federelemente (7,8) aufnehmenden Bolzen (6) in Pendelrichtung durchsetzt ist, und daß die maximale Federbewegung durch eine obere (21) und eine untere (22) Anschlagkante für die Bolzen (6) in den Tragarmen (2) begrenzt ist.

5. Vorrichtung nach Anspruch 3 oder 4, **dadurch gekennzeichnet,** daß eine Einrichtung (23) zur Einstellung der Tragarme (2) in einer Mittellage zwischen den Anschlagkanten (21,22) vorgesehen ist.

6. Vorrichtung nach einem der Ansprüche 1 bis 5, **dadurch gekennzeichnet,** daß die Federelemente jeweils eine Haltefeder (7) und eine Einstellfeder (8) aufweisen, die in entgegengesetzten Richtungen an den Bolzen (6) angreifen.

7. Vorrichtung nach Anspruch 6, **dadurch gekennzeichnet,** daß die Federkraft der Haltefedern (7) über der Gewichtskraft des Tragarmes (2) und der Pinolenwelle liegt.

8. Vorrichtung nach einem der Ansprüche 1 bis 7, **dadurch gekennzeichnet,** daß eine Vorrichtung (9) zur Überwachung der Mittellage zwischen oberer (21) und unterer (22) Anschlagkante vorgesehen ist.

9. Vorrichtung nach Anspruch 8, **dadurch gekennzeichnet,** daß die Vorrichtung (9) zur Überwachung der Mittellage ein in diesem Bereich angeordneter Näherungsschalter ist, der vorzugsweise mit einer Steuereinheit verbunden ist, welche bei Erreichen der Mittellage nach Absenken der Trommel das Hubwerk abstellt.

10. Vorrichtung nach Anspruch 8, **dadurch gekennzeichnet,** daß die Vorrichtung zur Überwachung der Mittellage ein mit einem Endschalter (12) für den Hubantrieb zusammenwirkendes Zeitrelais ist, wobei der Endschalter (12) vorzugsweise im Bereich des Hubwerksmotors (3) angeordnet ist.

11. Vorrichtung nach einem der Ansprüche 3 bis 10, **dadurch gekennzeichnet,** daß die Anschlagkanten (21,22) durch in den Tragarmen (2) ausgebildete Längsschlitze(10) gebildet sind, welche von den Bolzen (6) durchsetzt sind.

## Claims

1. Device for picking up a cable drum and/or winding a cable thereon, having a gantry-like movable frame (1) on which two carrying arms (2) are held, which arms are provided with engaging elements (14) for picking up the cable drum (15) and are each height-adjustable via a lifting mechanism, characterized in that each lifting mechanism (3, 5a, 5b) is arranged in a swinging manner (4) on the frame (1), the carrying arm (2) itself being suspended in a sprung manner in a preselectable position on the lifting mechanism (5b) assigned to it by means of spring elements (7, 8).

2. Device according to Claim 1, characterized in that the spring elements (7, 8) are in each case designed in two parts, which parts (7, 8) engage on the lifting mechanism (5b) in opposite directions.

3. Device according to Claim 1 or 2, in which the lifting mechanism comprises a lifting mechanism motor (3), a lifting mechanism spindle (5a) and a lifting mechanism nut (5b), characterized in that the spring elements (7, 8) carrying the carrying arm (2) are fixed on the lifting mechanism nut (5b) and on the carrying arm (2).

4. Device according to Claim 3, characterized in that bolts (6) accepting the spring elements (7, 8) pass through the lifting mechanism nut (5b) and the carrying arm (2) in the swinging direction, and in that the maximum spring movement is limited by an upper (21) and a lower (22) stop edge for the bolts (6) in the carrying arms (2).

5. Device according to Claim 3 or 4, characterized in that a means (23) is provided for adjusting the carrying arms (2) in a central position between the stop edges (21, 22).

6. Device according to one of Claims 1 to 5, characterized in that the spring elements in each case have a holding spring (7) and an adjusting spring (8) which engage on the bolt (6) in opposite directions.

7. Device according to Claim 6, characterized in that the spring force of the holding springs (7) is more than the weight of the carrying arm (2) and of the quill shaft.

8. Device according to one of Claims 1 to 7, characterized in that a device (9) is provided for monitoring the central position between upper (21) and lower (22) stop edges.

9. Device according to Claim 8, characterized in that the device (9) for monitoring the central position is a proximity switch which is arranged in this area, is preferably connected to a control unit and which, on reaching the central position after lowering the drum, switches off the lifting mechanism.

10. Device according to Claim 8, characterized in that the device for monitoring the central position is a time relay cooperating with a limit switch (12) for the lifting drive, the limit switch (12) preferably being arranged in the area of the lifting mechanism motor (3).

11. Device according to one of Claims 3 to 10, characterized in that the stop edges (21, 22) are formed by longitudinal slots (10) which are made in the carrying arms (2) and through which the bolts (6) pass.

## Revendications

1. Dispositif pour recevoir et/ou pour embobiner un tambour de câble, comprenant un cadre (1) déplaçable du type portail qui porte deux bras de support (2) déplaçables en hauteur par l'intermédiaire de moyens de soulèvement et pourvus d'éléments de préhension (14) susceptibles de recevoir le tambour de câble (15), caractérisé en ce que chaque moyen de soulèvement (3, 5a, 5b) est monté sur le cadre (1) de façon oscillante, le bras de support (2) lui-même étant suspendu de façon élastique dans une position pré-déterminée au moyen de soulèvement (5b) correspondant à l'aide d'éléments élastiques (7, 8).

2. Dispositif selon la revendication 1, caractérisé en ce que les éléments élastiques (7, 8) sont constitués de deux parties (7, 8) qui s'accrochent au moyen de soulèvement (5b) selon des directions opposées.

3. Dispositif selon la revendication 1 ou 2, dans lequel le moyen de soulèvement comprend un moteur de soulèvement (3), une broche de soulèvement (5a) et un écrou de soulèvement (5b), caractérisé en ce que les éléments élastiques (7, 8) portant le bras de support (2) sont fixés à l'écrou de soulèvement (5b) et au bras de support (2).

4. Dispositif selon la revendication 3, caractérisé en ce que l'écrou de soulèvement (5b) ainsi que le bras de support (2) sont traversés en direction d'oscillation par deux goupilles (6) accrochées aux éléments élastiques (7, 8), le mouvement maximal élastique étant limité par une butée supérieure (21) et une butée inférieure (22) pour les goupilles (6) dans les bras de support (2).

5. Dispositif selon la revendication 3 ou 4, caractérisé en ce qu'une installation (23) est prévue pour ajuster les bras de support (2) dans une position médiane entre les butées (21, 22).

6. Dispositif selon l'une des revendications 1 à 5, caractérisé en ce que les éléments élastiques comprennent chacun un ressort de maintien (7) et un ressort d'ajustage (8) qui attaquent les goupilles (6) en directions opposées.

7. Dispositif selon la revendication 6, caractérisé en ce que la force élastique des ressorts de maintien (7) est plus grande que la force due au poids du bras de support (2) et de l'arbre de fourreau.

8. Dispositif selon l'une des revendications 1 à 7, caractérisé en ce qu'un dispositif (9) est prévu pour la surveillance de la position médiane entre les butées supérieure (21) et inférieure (22).

9. Dispositif selon la revendication 8, caractérisé en ce que le dispositif (9) pour la surveillance de la position médiane est un commutateur de proximité, qui est de préférence relié à une unité de commande pour arrêter le moyen de soulèvement à l'obtention de la position médiane après la descente du tambour.

10. Dispositif selon la revendication 8, caractérisé en ce que le dispositif pour la surveillance de la position médiane est un relais temporel coopérant avec un commutateur de fin de course (12), le commutateur de fin de course (12) étant de préférence disposé près du moteur de soulèvement (3).

11. Dispositif selon l'une des revendications 3 à 10, caractérisé en ce les butées (21, 22) sont constituées par des bords de fentes longitudinales (10) dans les bras de support (2) qui sont traversées par les goupilles (6).
